# EUROPÄISCHE PATENTSCHRIFT

(11) **EP 1 390 679 B1**
(45) Veröffentlichungstag und Bekanntmachung des Hinweises auf die Patenterteilung: **26.12.2007**
(21) Anmeldenummer: 02742944.8
(22) Anmeldetag: 06.05.2002
(51) Int. Cl.: F26B 15/12, F26B 21/02

(54) **TROCKNER**
DRYER
SECHEUR

(30) Priorität: 26.05.2001 DE 10125771
(43) Veröffentlichungstag der Anmeldung: 25.02.2004
(73) Patentinhaber: EISENMANN Anlagenbau GmbH & Co. KG, 71032 Böblingen (DE)
(72) Erfinder: SONNER, Harald, 70597 Sindelfingen (DE); VOGT, Achim, 72149 Neustetten (DE)
(74) Vertreter: Ostertag, Ulrich
(86) Internationale Anmeldenummer: PCT/EP2002/004936
(87) Internationale Veröffentlichungsnummer: WO 2002/097346

(56) Entgegenhaltungen:
- EP-A- 0 706 021
- EP-A- 1 080 788
- DE-A- 19 941 184
- DE-C- 19 858 305
- US-A- 5 588 830
- US-A- 5 657 555
- PATENT ABSTRACTS OF JAPAN vol. 010, no. 373 (C-391), 12. Dezember 1986 (1986-12-12) & JP 61 164673 A (TOYOTA MOTOR CORP), 25. Juli 1986 (1986-07-25)
- PATENT ABSTRACTS OF JAPAN vol. 014, no. 290 (C-0731), 22. Juni 1990 (1990-06-22) & JP 02 090970 A (TRINITY IND CORP), 30. März 1990 (1990-03-30)

## Beschreibung

Die Erfindung betrifft einen Trockner gemäss Oberbegriff von Anspruch 1

Trockner, insbesondere solche, die zur Verwendung in Lackieranlagen für Automobile bestimmt sind, unterliegen in doppelter Hinsicht hohen Anforderungen: Raum- und Energiebedarf sollen so klein wie möglich sein.

In der Beschreibungseinleitung der EP 0 706 021 A1 ist ein Trockner als Stand der Technik gewürdigt, wie er auch heute noch häufig in der Praxis angetroffen wird. Bei diesem wird mit Hilfe eines außerhalb des eigentlichen Trocknergehäuses liegenden Heizaggregat, z.B. einem Brenner, heißes Primärgas erzeugt und dieses über einen Wärmetauscher, der selbst ebenfalls außerhalb des isolierten Trocknergehäuses liegt, in Wärmetausch mit der Umwälzluft gebracht, die durch den Trocknertunnel hindurchgeführt wird und die eigentliche Trocknungswirkung ausübt. Diese Bauweise bringt den doppelten Nachteil mit sich, daß die außerhalb des Trocknergehäuses angeordneten Komponenten, insbesondere die verschiedenen Wärmetauscher, Raum einnehmen, der möglichst für andere Zwecke zur Verfügung stehen sollte, und daß darüber hinaus Rohrleitungen erforderlich sind, mit denen die Umwälzluft aus dem Trocknergehäuse heraus und wieder in dieses hineingeführt wird und die zur Vermeidung von Wärmeverlusten isoliert sein müssen.

Diese Problemen versucht der Trockner, welcher der eigentliche Gegenstand der EP 0 706 021 A1 ist, dadurch auszuräumen, daß auf außerhalb des Trocknergehäuses angeordnete Wärmetauscher verzichtet wird. Stattdessen wird die von einem zentralen Heizaggregat erzeugte heiße Primärgasströmung durch ein im Inneren des Trocknergehäuses befindliches doppelwandiges horizontales Rohr geführt. Je nach Stellung von abschnittsweise vorgesehenen Regulierklappen wird das heiße Primärgas innerhalb des inneren Rohrs durch den jeweiligen Trocknerabschnitt geführt und steht dadurch als Wärmequelle für die umgewälzte Luft nicht zur Verfügung, oder durch den Zwischenraum zwischen dem inneren und dem äußeren Rohr, welches als Wärmetauscherfläche für die in dem fraglichen Abschnitt umgewälzte Luft dient. Diese Bauweise ist aufwendig sowie reinigungs- und wartungsunfreundlich.

Aufgabe der vorliegenden Erfindung ist es, einen Trockner der eingangs genannten Art derart auszugestalten, daß er preiswert herzustellen und wartungsfreundlich ist.

Diese Aufgabe wird erfindungsgemäß dadurch gelöst, daß
g) das heiße Primärgase führende Rohrsystem als Heizregister ausgebildet ist, welches eine Mehrzahl von miteinander kommunizierenden und umströmten Rohrabschnitten umfaßt und in im wesentlichen vertikaler Ausrichtung in dem dadurch als Heizraum ausgestalteten, von der Umwälzluft von unten nach oben durchströmten Luftraum angeordnet ist.

Erfindungsgemäß wird also das Rohrsystem, welches das heiße Primärgas führt, nicht über die volle Länge des Trocknertunnels geführt und nicht parallel zu dessen Längsrichtung durchströmt. Vielmehr wird das Rohrsystem als Heizregister ausgebildet, das in vertikaler Ausrichtung in demjenigen Raum angeordnet ist, der von der Umwälzluft von unten nach oben auf dem Weg zum Gebläse durchströmt wird. Das in dem Heizraum angeordnete Heizregister fördert dort durch Wärmekonvektion die Strömung der Umwälzluft von unten nach oben. Jedes Heizregister versorgt einen Abschnitt des Gesamttrockners, in dem die im Innenraum des Trocknertunnels herrschende Temperatur nicht verändert werden soll, so daß komplizierte Klappen- und Steuerungsmechanismen, wie sie bei einem parallel zum Trocknertunnel verlaufenden Rohrleitungssystem nach der EP 0 706 021 A1 erforderlich sind, nicht benötigt werden. Die Aufteilung in einzelne, unterschiedliche Temperaturen aufweisende Abschnitte geschieht bei der vorliegenden Erfindung dadurch, daß der Gesamttrockner in eine Mehrzahl von Modulen aufgeteilt wird, von denen jedes die oben geschilderte erfindungsgemäße Bauweise mit einem vertikal ausgerichteten, Primärgas-durchströmten Heizregister ausweist.

Das erfindungsgemäße Heizregister ist gut zugänglich, kann leicht gereinigt und im Bedarfsfalle leicht ausgetauscht werden. Der Wechsel kann sogar bei laufender Gesamtanlage vorgenommen werden. In diesem Falle können die vor- und nachgeschalteten Moduln die ausgefallene Heizleistung vorübergehend durch höhere eigene Leistung kompensieren, sodaß ein Notbetrieb möglich ist.

Schließlich behindern die erfindungesmäß eingesetzten Heizregister den Zugang zu den Räumen nicht, über welche die in dem Trockner vorhandenen Luftfilter gewartet werden.

Bei dem erfindungsgemäßen Trockner bleibt der Vorteil erhalten, daß der Raum außerhalb des Trocknergehäuses nicht von Wärmetauschern beansprucht wird und keine zu diesen führenden isolierten Rohrleitungen erforderlich sind, die aus dem Trocknergehäuse herausgeführt werden müssen. Insgesamt ist der erfindungsgemäße Trockner sehr viel kostengünstiger herzustellen als derjenige, der in der EP 0 706 021 A1 beschrieben ist, und auch einfacher zu steuern und zu warten. Zudem ist die Störanfälligkeit geringer.

Zweckmäßigerweise erstreckt sich der Heizraum nur über einen Teil der Länge des Trocknertunnels und kommuniziert mit Ansaugkanälen, die ihrerseits über die gesamte Länge des Trocknertunnels verlaufen. Auf diese Weise können die Abmessungen des Heizregisters in Längsrichtung des Trocknertunnels vergleichsweise gering gehalten werden. Die Umwälzluft wird über die Ansaugkanäle zunächst "gesammelt", bevor sie dann gebündelt durch den Heizraum nach oben am Heizregister vorbeigeführt wird.

In diesem Fall ist eine Ausgestaltung des Trockners möglich, bei welcher in Längsrichtung des Trocknertunnels gesehen neben dem Heizraum mindestens ein Luftleitraum vorgesehen ist, der über Durchtrittsöffnungen mit dem an die Seitenwand des Trocknertunnels angrenzenden Luftverteilraum verbunden ist. Heizraum und Luftleitraum liegen also in etwa der selben seitlichen Entfernung von der Mitte des Trocknertunnels so nebeneinander, daß in seitlicher Richtung kein zusätzlicher Platzbedarf entsteht.

In den Durchtrittsöffnungen des Luftleitraums sind zweckmäßigerweise Filter angebracht, in denen die Umwälzluft vor dem Eintritt in den Innenraum des Trocknertunnels noch einmal von Fremdsubstanzen gereinigt wird.

Besonders vorteilhaft ist diejenige Ausgestaltung der Erfindung, bei welcher das obere Ende des Heizraums mit einem Ansaugraum kommuniziert, der unmittelbar oberhalb des Trocknertunnels angeordnet ist und in den die Ansaugöffnung des Gebläses mündet. Bei dieser Führung des Ansaugraums, der ja von frisch erhitzer Umwälzluft durchströmt wird, wird auch die Oberseite des Trocknertunnels warmgehalten, so daß in dessen Innenraum eine gleichmäßige Temperaturverteilung herrscht.

Oberhalb des Ansaugraums kann ein mit der Druckseite des Gebläses verbundener Druckraum verlaufen, der seitlich mit den Lufträumen kommuniziert.

Schließlich ist es zweckmäßig, wenn das Heizregister in dem Heizraum hängend angeordnet ist.

Ein Ausführungsbeispiel der Erfindung wird nachfolgend anhand der Zeichnung näher erläutert; es zeigen
- Figur 1: einen vertikalen Längsschnitt durch ein Trocknermodul;
- Figur 2: einen Schnitt durch das Trocknermodul nach Figur 1 gemäß der dortigen Linie II-II;
- Figur 3: einen Schnitt durch das Trocknermodul nach Figur 1 gemäß der dortigen Linie III-III;
- Figur 4: einen horizontalen Schnitt durch das Trocknermodul von Figur 1 gemäß der dortigen Linie IV-IV;
- Figur 5: einen Schnitt durch das Trocknermodul von Figur 1 gemäß der dortigen Linie V-V;
- Figur 6: einen Schnitt durch das Trocknermodul von Figur 1 gemäß der dortigen Linie VI-VI;
- Figur 7: einen Schnitt durch das Trocknermodul von Figur 1 gemäß der dortigen Linie VII-VII;
- Figur 8: die Seitenansicht eines Heizregisters, wie es in dem Trocknermodul nach den Figuren 1 bis 7 eingesetzt wird;
- Figur 9: einen im Maßstab vergrößerten Schnitt durch den obersten Bereich des Heizaggregats von Figur 8, in dem die dortige Gasführung und ein Hochgeschwidnigkeitsbrenner erkennbar sind.

Das nachfolgend detailliert beschriebene Trocknermodul dient zum Trocknen frisch lackierter Fahrzeugkarosserien 1, kann aber in der Grundkonzeption zum Trocknen beliebiger Gegenstände verwendet werden. Üblicherweise sind mehrere derartiger Moduln hintereinander geschaltet, werden also von den zu trocknenden Gegenständen nacheinander durchlaufen, wobei jedes Trocknermodul unter anderen Bedingungen, z. B. mit einer anderen Temperatur, betrieben werden kann.

Das Trocknermodul umfaßt ein isoliertes Trocknergehäuse 2, das an einer Seite eine durch ein nicht dargestelltes Tor verschließbare Einlaßöffnung 3 und an der gegenüberliegenden Stirnseite eine ebenfalls durch ein nicht dargestelltes Tor verschließbare Auslaßöffnung 4 aufweist. Die Fahrzeugkarosserien 1 werden durch das Trocknermodul von der Einlaßöffnung 3 zur Auslaßöffnung 4 mit Hilfe eines Fördersystems hindurchbefördert, das nur in den Figuren 2 und 3 schemenhaft angedeutet und dort mit dem Bezugszeichen 5 versehen ist. Die Fahrzeugkarosserien 1 werden dabei durch einen im Querschnitt portalförmigen Trocknertunnel 6 geführt, wie dies ebenfalls am besten den Figuren 2 und 3 zu entnehmen ist.

Die im Trocknertunnel 6 befindliche Luft kann durch seitliche Öffnungen 7 im untersten, unterhalb der Fahrzeugkarosserien 1 liegenden Bereich der Seitenwände 8 des Trocknertunnels 6 nach außen abgezogen werden. Die Öffnungen 7 lassen sich durch Klappen 9 unterschiedlich weit öffnen, so daß die Luftströmung eingestellt werden kann.

Die die Öffnungen 7 pasierende Luft gelangt in zwei Absaugkanäle 10, die parallel zur Förderrichtung und damit zur Längsrichtung des Trocknertunnels 6 in der Nähe der Gehäuseseitenwände 11 verlaufen. Die Absaugkanäle 10 führen die Luft jeweils zu einem etwa in der Mitte der Längserstreckung des Trocknermoduls angebrachten, vertikalen Luftraum 13, der aus später deutlich werdenden Gründen nachfolgend "Heizraum" genannt wird und nach oben bis zur Gehäuseoberseite 12 führt. Die am oberen Ende der Heizräume 13 angelangte Luft wird über Umlenkräume 14 etwas nach unten über Einlaßöffnungen 16 in einen Ansaugraum 15 geleitet. Der Ansaugraum 15 liegt unmittelbar über dem Trocknertunnel 6. Er führt von den Einlaßöffnungen 16 parallel zur Förderrichtung im wesentlichen über die gesamte Länge des Trocknertunnels 6 (vgl. Figur 1).

In die Oberseite des Ansaugraums 15 münden die Ansaugöffnungen 17 von zwei Gebläsen 18, die in Querrichtung des Gehäuses 2 (vgl. Figuren 2 und 3) etwa in der Mitte des Gehäuses 2 positioniert sind. Die Auslaßöffnungen der Gebläse 18 führen zu einem sich im wesentlichen horizontal zwischen der Oberseite des Ansaugraums 15 und der Innenfläche der Gehäuseoberseite 12 erstreckenden Druckraum 19, der seinerseits wieder mit vier Luftleiträumen 20 kommuniziert, die in Förderrichtung gesehen beidseits von den Heizräumen 13 parallel zu den Gehäuseseitenwänden 11 nach unten verlaufen. Die Luftleiträume 20 sind über Türen 21 (vgl. Figur 3) begehbar. Die zur Mitte des Gehäuses 2 zeigenden Wände der Luftleiträume 20 weisen Durchtrittsöffnungen 22 auf, in denen Filter 23 angeordnet sind. Durch die Durchtrittsöffnungen 22 und die hierin befindlichen Filter 23 tritt die Luft von der Seite her in zwei Luftverteilräume 24 ein, die an die Seitenwände 8 des Trocknertunnels 6 angrenzen und sich im wesentlichen über die gesamte Länge des Trocknertunnels 6, also auch an den Heizräumen 13 vorbei, erstrecken, wie dies insbesondere der Figur 6 zu entnehmen ist.

In den Seitenwänden 8 des Trocknertunnels 6 ist eine Vielzahl von Düsen 25 angebracht, über welche die Luftverteilräume 24 mit dem Innenraum des Trocknertunnels 6 kommunizieren.

In die beiden Heizräume 13 ist jeweils ein Heizregister 26 von oben her eingeführt, das ein Rohrsystem in Form eines Form eines "Doppel-P" aufweist, wie insbesondere die Figur 8 zeigt, in der ein derartiges Heizregister 26 in Seitenansicht dargestellt ist. Die Bezeichnung "Doppel-P" wird erklärbar, wenn die Figur 8 auf den Kopf gestellt wird; dann wird die "janusköpfige" Form des Doppel-P-Rohrsystems erkennbar. Der mittlere Anschlußstutzen 27 von jedem Heizregister 26 ist durch eine Öffnung 28 in der Gehäuseoberseite 12 nach oben ausgeführt.

Wie Figur 9 zeigt, ist in den Anschlußstutzen 27 von oben her ein Hochgeschwindigkeitsbrenner 29 eingeführt, wie er zwar aus anderen Bereichen der Technik bekannt ist, bei Trocknern der hier interessierenden Art jedoch noch nicht zum Einsatz kam. Dieser Hochgeschwindigkeitsbrenner 29 besitzt einen den Anschlußstutzen 27 nach oben verschießenden Kopf 30, in dem ein Anschluß 31 für das zu verbrennende Heizgas, ein Anschluß 32 für die Verbrennungsluft und ein Auslaß 33 für die Verbrennungsgase vorgesehen sind. Das Heizgas und die Verbrennungsluft mischen sich in einer Mischkammer 34, die in Stück weit in den Anschlußstutzen 27 hineinragt und eine Zündelektrode (nicht sichtbar) enthält. Der Anschluß für die Zündelektrode trägt in Figur 9 das Bezugszeichen 35.

Am unteren Auslaß 36 des Hochgeschwindikeitsbrenners 29 entsteht eine stabile Flamme, die aufgrund der hohen Austrittsgeschwindikeit nach unten bis in den Bereich der Verzweigung des "Doppel-P"-Rohreystemes reicht. In diesem zirkulieren die Verbrennungsgase, die dann durch den Anschlußstutzen 27 entweichen. Dies geschieht zunächst durch freies Strömen gegen die Flamme im radial äußeren Bereich des Anschlußstutzens 27 und sodann durch den Ringraum 37 zwischen der Wandung des Anschlußstutzens 27 und der Wandung des Mischraumes 34 des Hochgeschwindigkeitsbrenners 29.

Das oben beschriebene Trocknermodul arbeitet wie folgt:

Die im Innenraum des Trocknertunnels 6 befindliche, im Normalbetrieb auf eine bestimmte Temperatur aufgeheizte Luft wird mit Hilfe der beiden Gebläse 18 über die seitlichen Öffnungen 7 in den Seitenwänden 8 des Trocknertunnels 6 sowie über die Ansaugkanäle 10 zu den Heizräumen 13 gesaugt, wo diese Luft nach oben an den Außenflächen der Heizregister 26 vorbeigeführt wird. Dabei nimmt sie aus den Heizregistern 26 Wärme auf, wird also erhitzt. Diese erhitzte Luft tritt über die Umlenkräume 14 von beiden Seiten her in den Ansaugraum 15 ein, strömt in diesem vom mittleren Bereich (bezogen auf die Förderrichtung) in beiden Richtungen zu den Gebläsen 18. Die von den Gebläsen 18 angesaugte Luft wird in den Druckraum 19 abgegeben und strömt in diesem in Richtung der beiden Gehäuseseitenwände 11 zu den vier Luftleiträumen 20. Die Luftleiträume 20 führen die erhitzte Luft zu den Durchtrittsöffnungen 22, aus denen sie in die beiden Luftverteilräume 24 einströmt. Beim Passieren der Fenster 22 wird die Luft durch die Filter 23 gereinigt.

In den Luftleiträumen 24 baut sich im Zusammenspiel zwischen zuströmender Luft und über die Düsen 25 austretender Luft ein im wesentlichen konstanter Überdruck auf. Die durch die Düsen 25 erzeugten Ströme heißer Luft werden auf verschiedene Bereiche der Fahrzeugkarosserie 1 gerichtet, die während des Trockenvorgangs mit Hilfe des Fördersystems 5 durch das Trocknermodul bewegt wird. Die Fahrzeugkarosserie 1 wird dabei bis zu einem bestimmten Grad getrocknet. Nach Durchlaufen aller zum Trockner gehörenden Moduln ist die Trocknung der Fahrzeugkarosserien 1 abgeschlossen.

## Patentansprüche

1. Trockner für Gegenstände, insbesondere für Fahrzeugkarosserien (1), mit
a) einem isolierten Gehäuse (2),
b) einem innerhalb des Gehäuses (2) angeordneten Trocknertunnel (6), in dessen Seitenwänden (8) eine Mehrzahl von Einlässen (25) angeordnet ist, über welche heiße Umwälzluft gegen die Gegenstände gerichtet werden kann;
c) mindestens einer Ansaugöffnung (7) im unterhalb der Gegenstände liegenden Bereich des Trocknertunnels (6), über welche die Umwälzluft aus dem Trocknertunnel (6) austritt;
d) mindestens einem seitlich des Trocknertunnels (6) angeordneten Luftraum (13), uber den die Umwälzluft mit Hilfe eines Gebläses (18) nach oben gesaugt wird;
e) mindestens einem an der Seitenwand (8) des Trocknertunnels (6) angrenzenden Luftverteilraum (24), der mit der Druckseite des Gebläses (18) kommuniziert und von dem aus die Umwälzluft über die Düsen (25) in den Innenraum des Trocknertunnels (6) gelangt;
f) einem im Innenraum des Gehäuses (2) befindlichen Rohrsystem, das von heißen Primärgasen durchströmt wird und in Wärmetausch mit der Umwälzluft steht,
**dadurch gekennzeichnet, daß**
g) das heiße Primärgase führende Rohrsystem als Heizregister (26) ausgeführt ist, welches eine Mehrzahl von miteinander kommunizierenden und umströmten Rohrabschnitten umfaßt und in im wesentlichen vertikaler Ausrichtung in dem **dadurch** als Heizraum (13) ausgestalteten, von der Umwälzluft von unten nach oben durchströmten Luftraum angeordnet ist.

2. Trockner nach Anspruch 1, **dadurch gekennzeichnet,**
**daß** der Heizraum (13) sich nur über einen Teil der Länge des Trocknertunnels (6) erstreckt und mit Ansaugkanälen (10) kommuniziert, die ihrerseits über die gesamte Länge des Trocknertunnels (6) verlaufen.

3. Trockner nach Anspruch 2, **dadurch gekennzeichnet,**
**daß** in Längsrichtung des Trocknertunnels (6) gesehen neben dem Heizraum (13) mindestens ein Luftleitraum (20) vorgesehen ist, der über Durchtrittsöffnungen (22) mit dem an die Seitenwand (8) des Trocknertunnels (6) angrenzenden Luftverteilraum (24) verbunden ist.

4. Trockner nach Anspruch 3, **dadurch gekennzeichnet,**
**daß** in den Durchtrittsöffnungen (22) des Luftleitraums (20) Filter (23) angeordnet sind.

5. Trockner nach einem der vorhergehenden Ansprüche,
**dadurch gekennzeichnet, daß** das obere Ende des Heizraums (13) mit einem Ansaugraum (15) kommuniziert, der unmittelbar oberhalb des Trocknertunnels (6) angeordnet ist und in den die Ansaugöffnung (17) des Gebläses (18) mündet.

6. Trockner nach Anspruch 5, **dadurch gekennzeichnet,**
**daß** oberhalb des Ansaugraums (15) ein mit der Druckseite des Gebläses (18) verbundener Druckraum (19) verläuft, der seitlich mit dem Luftleitraum (20) kommuniziert.

7. Trockner nach einem der vorhergehenden Ansprüche,
**dadurch gekennzeichnet, daß** das Heizregister (26) in dem Heizraum (13) hängend angeordnet ist.

## Claims

1. A dryer for objects, in particular for vehicle bodies (1), with
a) an insulated housing (2);
b) a dryer tunnel (6) arranged within the housing (2), in the side walls (8) of which a plurality of inlets (25) are arranged, via which hot circulating air can be directed towards the objects;
c) at least one suction aperture (7) in the region of the dryer tunnel (6) situated below the objects, via which the circulating air emerges from the dryer tunnel (6) ;
d) at least one air space (13) arranged to the side of the dryer tunnel (6), via which the circulating air is drawn upwards with the aid of a blower (18);
e) at least one air-diffusing space (24) bordering the side wall (8) of the dryer tunnel (6), which communicates with the pressure side of the blower (18) and from which the circulating air reaches the interior space of the dryer tunnel (6) via the nozzles (25);
f) a piping system located in the interior space of the housing (2), through which hot primary gases flow and which is in heat-exchange relationship with the circulating air,
**characterised in that**
g) the piping system conducting hot primary gases is constructed as a heating unit (26) which comprises a plurality of pipe sections, which communicate with one another and are flowed around, and is arranged in substantially vertical orientation in the air space which, as a result, is configured as a heating space (13) and has the circulating air flowing vertically upwards through it.

2. Dryer according to Claim 1, **characterised in that**
the heating space (13) extends only over a part of the length of the dryer tunnel (6) and communicates with suction ducts (10) which in turn extend over the entire length of the dryer tunnel (6).

3. Dryer according to Claim 2, **characterised in that**,
viewed in the longitudinal direction of the dryer tunnel (6), in addition to the heating space (13) at least one air-directing space (20) is provided which is connected via passage apertures (22) to the air-diffusing space (24) bordering the side wall (8) of the dryer tunnel (6).

4. Dryer according to Claim 3, **characterised in that**
filters (23) are arranged in the passage apertures (22) of the air-directing space (20).

5. Dryer according to one of the preceding claims,
**characterised in that** the upper end of the heating space (13) communicates with a suction space (15) which is arranged directly above the dryer tunnel (6) and into which the suction aperture (17) of the blower (18) leads.

6. Dryer according to Claim 5, **characterised in that**
a pressure space (19) which is connected to the pressure side of the blower (19) and which communicates laterally with the air-directing space (20) extends above the suction space (15).

7. Dryer according to one of the preceding claims,
**characterised in that** the heating unit (26) is arranged in the heating space (13) in suspended manner.

## Revendications

1. Sécheur d'objets, notamment destiné à des carrosseries (1) de véhicules, comprenant
a) un carter (2) isolé;
b) un tunnel de séchage (6) qui se trouve à l'intérieur dudit carter (2), et dans les parois latérales (8) duquel est pratiquée une pluralité d'admissions (25) par l'intermédiaire desquelles de l'air chaud en circulation peut être dirigé vers les objets;
c) au moins un orifice d'aspiration (7) pratiqué dans la région du tunnel de séchage (6) située au-dessous des objets, et par lequel l'air en circulation sort dudit tunnel de séchage (6);
d) au moins une chambre à air (13) ménagée latéralement sur le tunnel de séchage (6), et par l'intermédiaire de laquelle l'air en circulation est aspiré vers le haut à l'aide d'une soufflerie (18);
e) au moins une chambre (24) de répartition d'air qui est limitrophe de la paroi latérale (8) du tunnel de séchage (6), communique avec le côté pression de la soufflerie (18), et à partir de laquelle l'air en circulation parvient, par l'intermédiaire des buses (25), dans l'espace interne dudit tunnel de séchage (6);
f) un système tubulaire logé dans l'espace interne du carter (2), parcouru par des gaz primaires chauds, et en relation d'échange thermique avec l'air en circulation,
**caractérisé par le fait que**
g) le système tubulaire, charriant les gaz primaires chauds, est réalisé sous la forme d'un registre de chauffage (26) qui comprend une pluralité de tronçons tubulaires communiquant mutuellement et balayés périphériquement par un flux; et est disposé, avec orientation sensiblement verticale, dans la chambre à air ainsi agencée comme une chambre de chauffage (13) parcourue, de bas en haut, par l'air en circulation.

2. Sécheur selon la revendication 1, **caractérisé par le fait que** la chambre de chauffage (13) s'étend uniquement sur une partie de la longueur du tunnel de séchage (6) et communique avec des canaux d'aspiration (10) s'étendant, quant à eux, sur toute la longueur dudit tunnel de séchage (6).

3. Sécheur selon la revendication 2, **caractérisé par le fait qu'**au moins une chambre (20) de guidage d'air, prévue à côté de la chambre de chauffage (13) en observant dans la direction longitudinale du tunnel de séchage (6), est reliée, par l'intermédiaire d'orifices de passage (22), à la chambre (24) de répartition d'air qui est attenante à la paroi latérale (8) dudit tunnel de séchage (6).

4. Sécheur selon la revendication 3, **caractérisé par le fait que** des filtres (23) sont intégrés dans les orifices de passage (22) de la chambre (20) de guidage d'air.

5. Sécheur selon l'une des revendications précédentes, **caractérisé par le fait que** l'extrémité supérieure de la chambre de chauffage (13) communique avec une chambre d'aspiration (15) située directement au-dessus du tunnel de séchage (6), et dans laquelle débouche l'orifice d'aspiration (17) de la soufflerie (18).

6. Sécheur selon la revendication 5, **caractérisé par le fait qu'**une chambre de pression (19), reliée au côté pression de la soufflerie (18) et s'étendant au-dessus de la chambre d'aspiration (15), communique latéralement avec la chambre (20) de guidage d'air.

7. Sécheur selon l'une des revendications précédentes, **caractérisé par le fait que** le registre de chauffage (26) est agencé de manière suspendue dans la chambre de chauffage (13).
